# EUROPÄISCHE PATENTSCHRIFT

(11) **EP 2 488 440 B1**
(45) Veröffentlichungstag und Bekanntmachung des Hinweises auf die Patenterteilung: **06.11.2013**
(21) Anmeldenummer: 10752315.1
(22) Anmeldetag: 07.09.2010
(51) Int. Cl.: B67C 3/02, B67C 3/20

(54) **VERFAHREN UND VORRICHTUNG ZUM BEFÜLLEN VON BEHÄLTERN MIT EINEM MEHRKOMPONENTIGEN FÜLLGUT.**
METHOD AND DEVICE FOR FILLING CONTAINERS WITH A FILLING MATERIAL COMPOSED OF MULTIPLE LIQUID COMPONENTS.
PROCÉDÉ ET DISPOSITIF POUR REMPLIR DES RÉCIPIENTS AVEC UN PRODUIT DE REMPLISSAGE CONSTITUÉ DE PLUSIEURS COMPOSANTS LIQUIDES.

(30) Priorität: 15.10.2009 DE 102009049583
(43) Veröffentlichungstag der Anmeldung: 22.08.2012
(73) Patentinhaber: KHS GmbH, 44143 Dortmund (DE)
(72) Erfinder: NEUHÄUSER, Andre, 55270 Sörgenloch (DE); GRAS, Norman, 55457 Horrweiler (DE)
(86) Internationale Anmeldenummer: PCT/EP2010/005476
(87) Internationale Veröffentlichungsnummer: WO 2011/044972

(56) Entgegenhaltungen:
- EP-A1- 0 775 668
- EP-A1- 2 272 790
- DE-A1-102006 045 987

## Beschreibung

Die Erfindung bezieht sich auf ein Verfahren zum Befüllen von Behältern sowie auf eine Vorrichtung gemäß dem Oberbegriff des Patentanspruches 9. Ein gattungsgemäßes Verfahren und eine gattungsgemäße Vorrichtung sind aus des DE 10 2006 045 987 A1 bekannt.

Verfahren und Vorrichtungen zum Befüllen von Behältern mit einem Füllgut bestehend aus wenigstens zwei Komponenten sind grundsätzlich bekannt. Derartige Verfahren und Vorrichtungen finden insbesondere Einsatz in der Getränke- und Verpackungsindustrie.

Zur Befüllung mit einem Füllgut bestehend aus zumindest zwei flüssigen Komponenten werden häufig elektronische Durchflussrnesseinheiten verwendet, über welche berührungslos das dem Behälter zugeführte Flüssigkeitsvolumen zumindest einer der flüssigen Komponenten erfasst wird und durch entsprechende Steuerung der zugeführten Menge der zumindest zwei flüssigen Komponenten ein vorgegebenes Mengen- bzw. Mischungsverhältnis einstellbar ist. Damit können aus mehreren flüssigen Komponenten bestehende Mischgetränke mit nahezu beliebigen Mischungsverhältnissen hergestellt werden.

Eine derartige Vorrichtung wurde beispielsweise durch die DE 10 2006 045 987 A1 vorgestellt. Dabei ist vorgesehen, dass die Mengen zweler Komponenten mittels nur eines Durchflussrnessers abgemessen und abgefüllt werden. Mehr im Detail sieht diese Schrift vor, dass eine Komponente auch indirekt abgemessen werden kann, und zwar dadurch, dass die Messung erfolgt, während nicht die abzumessende Komponente durch den Durchflussmesser strömt, sondern ein, von der abzumessenden Komponente verdrängtes Volumen der anderen, zu diesem Zeitpunkt nicht abzumessenden Komponente.

Eine ähnliche Vorrichtung wurde durch die nachveröffentlichte EP 2 272 790 A1 vorgestellt.

Dabei ist im Wesentlichen vorgesehen, dass die einzelnen Komponenten eines, aus zwei Komponenten bestehenden Füllguts durch einen gemeinsamen Durchflussmesser abgemessen und abgefüllt werden. Mehr im Detail ist dabei vorgesehen, dass beide Komponenten durch jeweils eine Flüssigkeitsleitung bis in das Füllventil geführt werden, wobei dann die Messung des Volumens der zweiten Komponente durch die Messung des, von der zweiten Komponente aus dem Füllventil verdrängten Volumens der ersten Komponente erfolgen soll.

Nachteilig an dieser Vorgehensweise ist, dass das Füllgut durch das mehrfache Durchströmen des Füllventils erheblich belastet wird.

Nachteilig weisen derartige Verfahren und Vorrichtungen eine unzureichende Genauigkeit auf, sofern zumindest eine der flüssigen Komponenten feste Bestandteile bzw. Feststoffe wie Pulpe oder Fasern aufweist. Auch sind derartig Verfahren und Vorrichtungen zum Befüllen von hoch viskosen oder pastösen Komponenten keinesfalls geeignet.

Ausgehend hiervon liegt der Erfindung die Aufgabe zugrunde, ein Verfahren und eine Vorrichtung zum Befüllen von Behältern mit einem Füllgut bestehend aus wenigstens zwei Komponenten anzugeben, welches ein ausreichend genaues Mischen zumindest zweier flüssiger Komponenten ermöglicht, insbesondere dann, wenn eine der flüssigen Komponenten feste Bestandteile aufweist oder viskos oder pastös ausgebildet ist.

Zur Lösung dieser Aufgabe ist ein Verfahren entsprechend dem Patentanspruch 1 vorgesehen. Eine Vorrichtung zum Befüllen von Behältern mit einem Füllgut bestehend aus wenigstens zwei Komponenten ist Gegenstand des Patentanspruches 9.

Ein wesentlicher Aspekt des erfindungsgemäßen Verfahrens ist darin zu sehen, dass die zweite flüssige Komponente der zumindest teilweise mit der ersten flüssigen Komponente gefüllten Füllgutleitung zugeführt wird und dass zur Bestimmung der zugeführten Menge der zweiten flüssigen Komponente die von der zugeführten zweiten flüssigen Komponente in der Füllgutleitung erzeugten Bewegung zumindest einer Teilmenge der ersten flüssigen Komponente unter Verwendung der zumindest einen Durchflussmesseinheit erfasst wird. Besonders vorteilhaft wird hierdurch eine indirekte Erfassung der zugeführten Menge einer zweiten flüssigen Komponente mit festen Bestandteilen oder pastöser oder viskoser Struktur möglich, und zwar über die durch die Zuführung der zweiten flüssigen Komponente aus der zumindest einseitig verschlossenen Füllgutleitung verdrängten Menge an erster flüssiger Komponente möglich. Diese ist aufgrund ihrer reinen flüssigen Struktur problemlos über herkömmliche Durchflussmesser, insbesondere so genannte magnetisch Induktive Durchflussmesser elektronisch erfassbar. Das hierdurch erhaltene Messsignal kann zur Auswertung des aktuellen Mischungsverhältnisses durch eine geeignete Steuereinheit aufgewertet werden.

Gemäß der vorliegenden Erfindung wird die in der Füllgutleitung enthaltene erste flüssige Komponente in einer ersten oder zweiten Flussrichtung bewegt, oder aus der Füllgutleitung in einer ersten oder zweiten Flussrichtung verdrängt, wobei die erste Flussrichtung entgegengesetzt zur zweiten Flussrichtung verläuft. Zusätzlich ist zwischen der Durchflussmesseinheit und der ersten Füllventileinheit ein Mischraum vorgesehen, der mit der Füllgutleitung in Fluidverbindung steht.

Besonders vorteilhaft wird zumindest vor der Zuführung der zweiten flüssigen Komponente in die zumindest eine Füllgutleitung die erste Füllventileinheit verschlossen, wobei die zweite flüssigen Komponente aus einem zweiten Kessel über eine weitere Füllgutleitung und eine mit dieser verbundenen zweiten Füllventileinheit der Füllgutleitung zugeführt wird, und zwar vorzugsweise unter Druck. Hierzu wird im zweiten Kessel ein Überdruck aufgebaut, so dass bei geöffneter zweiter Füllventileinheit die zweite flüssige Komponente in die Füllgutleitung gepresst wird.

Weiterhin vorteilhaft wird durch die Zuführung der zweiten flüssigen Komponente die in der Füllgutleitung befindliche erste flüssige Komponente zumindest teilweise aus dieser verdrängt und die verdrängte Menge der ersten flüssigen Komponente über die zumindest eine Durchflussmesseinheit erfasst. Hierbei kann die verdrängte Menge der ersten flüssigen Komponente zumindest teilweise in den ersten Kessel zurückgeführt werden oder zumindest teilweise in einem Zwischenspeicher und/oder in eine Rückführungsleitung geführt werden.

Ein wesentlichr Aspekt der erfindungsgemäßen Vorrichtung ist darin zu sehen, dass zur Zuführung der zweiten flüssige Komponente die Füllgutleitung über eine zweite Füllventileinheit und eine weitere Füllgutleitung mit dem zweiten Kessel verbunden ist, wobei die zumindest eine Durchflussmesseinheit zur Erfassung der von der zugeführten zweiten flüssigen Komponente in der Füllgutleitung erzeugten Bewegung zumindest einer Teilmenge der ersten flüssigen Komponente ausgebildet ist.

Hierbei besteht auch die Möglichkeit, dass zwischen der Durchflussmesseinheit und der ersten Füllventileinheit ein mit der Füllgutleitung in Fluidverbindung stehender Mischraum vorgesehen ist.

Erfindungsgemäß ist zwischen der Durchflussmesseinheit und dem ersten Kessel ein mit der Füllgutleitung in Fluidverbindung stehender Zwischenspeicher vorgesehen. Alternativ oder zusätzlich ist erfindungsgemäß eine separate Rückführungsleitung vorgesehen, durch die zwischen dem der ersten Füllventileinheit zugewandten freien Ende der Füllgutleitung und dem ersten Kessel eine Fluidverbindung hergestellt wird.

Gemäß einer weiteren Ausführungsform ist dem ersten Kessel eine dritte Füllventileinheit oder ein Rückschlagventil nachgeschaltet.

Bevorzugt ist die Durchflussmesseinheit zur Erfassung der Durchflussmenge in einer ersten und zweiten Flussrichtung ausgebildet, und zwar vorzugsweise als Magnetisch Induktiver Durchflussmesser.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:
- Fig. 1: ein schematisches Blockschaltbild einer Vorrichtung zum Befüllen von Behältern mit einem Füllgut;
- Fig. 2: ein schematisches Blockschaltbild einer zweiten Vorrichtung mit zusätzlichem Mischraum;
- Fig. 3: ein schematisches Blockschaltbild einer erfindungsgemäßen Vorrichtung mit einem Zwischenspeicher;
- Fig. 4: ein schematisches Blockschaltbild einer Ausführungsform einer erfindungsgemäßen Vorrichtung mit Rückschlagventil in der Zuführungsleitung und separater Rückführungsleitung mit Füllventileinheit und
- Fig. 5: ein schematisches Blockschaltbild einer weiteren erfindungsgemäßen Ausführungsform mit einer separaten Rückführungsleitung und einer weiteren Füllventileinheit in der Zuführungsleitung.

In den Fig. 1 - 5 sind beispielhaft unterschiedliche Ausführungsformen von Vorrichtungen 1 zum Befüllen von Behältern 2 mit einem Füllgut bestehend aus wenigstens einer ersten und einer zweiten flüssigen Komponente 3, 4 anhand schematischer Blockschaltbilder dargestellt. Die Vorrichtung bzw. Füllvorrichtung 1 kann beispielsweise Teil einer Flaschenbehandlungsanlage sein, über welche unterschiedliche Prozessschritte im Rahmen der Abfüllung von Füllgut realisiert werden.

Diese Vorrichtungen sind jeweils zur Durchführung eines Verfahrens zum Befüllen von Behältern 2 mit dem aus wenigstens einer ersten und zweiten flüssigen Komponente 3, 4 bestehenden Füllgut ausgebildet. Das erfindungsgemäße Verfahren findet bevorzugt in der Getränkeindustrie Verwendung, und zwar zum Abfüllen von Mischgetränken in Behälter, insbesondere Flaschen 2, welche zumindest aus der ersten und zweiten flüssigen Komponente 3, 4 bestehen.

Die Füllvorrichtung 1 umfasst zur jeweils getrennten Aufnahme der ersten und zweiten flüssigen Komponente 3, 4 einen ersten und zweiten Kessel 5 und 6, und zwar ist im vorliegenden Ausführungsbeispiel die erste flüssige Komponente 3 im ersten Kessel 5 und die zweite flüssige Komponente im zweiten Kessel 6 aufgenommen.

Die erste Komponente 3 ist vorzugsweise rein flüssig, d.h. weist keine feste Bestandteile auf, wohingegen die zweite flüssige Komponente zumindest teilweise feste Bestandteile umfasst oder pastös oder hoch viskos ausgebildet ist. Die zweite flüssige Komponente 4 kann somit Feststoffe wie beispielsweise Fruchtstücke, Pulpe oder dergl. aufweisen, die eine Messung der Durchflussmenge mit an sich bekannten berührungslosen Messtechniken mit der erforderlichen Genauigkeit behindern.

Der die erste flüssige Komponente 3 aufnehmende erste Kessel 5 ist über eine erste Füllgutleitung 7 mit einer ersten Füllventileinheit 8 verbunden, welche vorzugsweise am dem ersten Kessel 5 gegenüber liegenden freien Ende der ersten Füllgutleitung 7 angeordnet ist, wobei das verbleibende freie Ende der ersten Füllgutleitung 7 vorzugsweise mit dem ersten Kessel 5 verbunden ist.

Ferner ist der die zweite flüssige Komponente 4 aufnehmende zweite Kessel 6 über eine zweite Füllgutleitung 10 mit einer zweiten Füllventileinheit 11 verbunden, über die eine Fluidverbindung zur ersten Füllgutleitung 7 herstellbar ist. Vorzugsweise ist das eine freie Ende der zweiten Füllgutleitung 10 mit dem zweiten Kessel 6 und das andere, gegenüberliegende freie Ende an die zweite Füllventileinheit 11 angeschlossen, welche ihrerseits mit der ersten Füllgutleitung 7 verbunden ist, und zwar im Bereich zwischen der ersten Füllventileinheit 8 und dem ersten Kessel 5. Über die zweite Füllventileinheit 11 ist somit die Zuführung der im zweiten Kessel 6 enthaltenen zweiten flüssigen Komponente 4 in die ersten Füllgutleitung 7 steuerbar. In einer bevorzugten Ausführungsform herrscht im zweiten Kessel 6 Überdruck, so dass eine Zuführung der zweiten flüssigen Komponente 4 unter Druck und somit ohne mechanische Pumpen, welche die enthaltenen festen Bestandteile beeinträchtigen oder schädigen könnten, möglich ist.

Zur Erzeugung eines Mischgetränkes werden die erste und zweite flüssige Komponente 3, 4 in einem vorgegebenen Mengenverhältnis M1/M2 dem Behälter 2 zugeführt.

Vorzugsweise erfolgt im vorliegenden Ausführungsbeispiel das Mischen der ersten und zweiten flüssigen Komponente 3, 4 in der ersten Füllgutleitung 7. Hierzu ist zunächst vorgesehen, dass die erste Füllgutleitung 7 vollständig mit der flüssigen Komponente 3 gefüllt ist. Bei geschlossener erster Füllventileinheit 8 wird in einem ersten Schritt die zweite flüssige Komponente 4 in die erste Füllgutleitung 7 gefördert.

Zur Ermittlung der der ersten Füllgutleitung 7 zugeführten Menge der zweiten flüssigen Komponente 4 ist eine Durchflussmesseinheit 9 vorgesehen, die mit der ersten Füllgutleitung 7 in Wirkverbindung steht. Mittels der Durchflussmesseinheit 9 ist beispielsweise das durch einen Messpunkt geförderte Flüssigkeitsvolumen der ersten flüssigen Komponente 3 vorzugsweise berührungslos erfassbar.

Befindet sich die gewünschte Menge der zweiten flüssigen Komponente 4 in der ersten Füllgutleitung 7, so erfolgt nun die bei geschlossener zweiter Füllventileinheit 11 und geöffneter erster Füllventileinheit 8 die Abfüllung der gesamten gewünschten Füllgutmenge in den Behälter 2, wobei die gesamte gewünschte Füllgutmenge mittels der Durchflussmessereinheit 9 erfasst wird.

Die Durchflussmesseinheit 9 ist beispielsweise als Magnetisch Induktiver Durchflussmesser, kurz MID, ausgebildet, d.h. als berührungslos arbeitender, magnetisch induktiver Durchflussmesser, der in an sich bekannter Weise in einem von dem Füllgut durchströmten Messkanal ein Magnetfeld erzeugt, welches durch das den Messkanal durchströmende elektrisch leitende Füllgut eine elektrische Spannung induziert, die proportional zur Durchflussmenge ist und die als ein die Durchflussmenge bestimmendes Messsignal ausgewertet wird. In einer bevorzugten Ausführungsform ist die Durchflussmesseinheit 9 zur Erfassung der Durchflussmenge in einer ersten Flussrichtung FR1 und einer zweiten, gegenläufig zu ersten Flussrichtung FR1 orientierten Flussrichtung FR2 ausgebildet.

Alternativ wird beispielsweise zunächst die der ersten Füllgutleitung 7 aus dem ersten Kessel 5 zugeführte erste Menge M1 der ersten flüssigen Komponente 3 über die zumindest eine Durchflussmesseinheit 9 erfasst und anschließend die erste Füllventileinheit 8 verschlossen. Der Durchfluss der ersten flüssigen Komponente 3 durch die Durchflussmesseinheit 9 bzw. die erste Füllgutleitung 7 erfolgt hierbei in erster Flussrichtung FR1.

Im Anschluss daran wird die zweite Füllventileinheit 11 geöffnet und die zweite flüssige Komponente 4 aus dem zweiten Kessel 6 über die zweite Füllgutleitung 10 in die erste Füllgutleitung 7 eingeleitet, wobei in einer bevorzugten Ausführungsform die zweite flüssige Komponente 4 mit Druck beaufschlagt ist und somit die in der ersten Füllgutleitung 7 vorhandene zweite flüssige Komponente 4 zurückdrängt zumindest jedoch bewegt, und zwar vorzugsweise in zweiter Flussrichtung FR2.

Zur Bestimmung der zugeführten zweiten Menge M2 der zweiten flüssigen Komponente 4 in die erste Füllgutleitung 7 wird die von der zugeführten zweiten flüssigen Komponente 4 aus der ersten Füllgutleitung 7 verdrängte Menge M3 der ersten flüssigen Komponente 3 über die zumindest eine Durchflussmesseinheit 9 bestimmt, und zwar gemäß dem in Figur 1 dargestellten Ausführungsbeispiel in zweiter Flussrichtung FR2.

Die verdrängte Menge M3 der ersten flüssigen Komponente 3 entspricht zumindest näherungsweise der in die erste Füllgutleitung 7 zugeführten zweiten Menge M2 der zweiten flüssigen Komponente 4. Ausgehend von der Kenntnis der zugeführten ersten Menge M1 der ersten flüssigen Komponente 3 und der verdrängten Menge M3 der ersten flüssigen Komponente 3 bzw. der davon abgeleiteten zweiten Menge M2 der zweiten flüssigen Komponente 4 kann das aktuelle Mengenverhältnis M1/M2 erfasst werden und somit ein vorgegebenes Mengenverhältnis bzw. Mischungsverhältnis M1/M2 mittels einer geeigneten Steuereinheit (nicht in den Figuren dargestellt) eingestellt werden. Mittels der Steuereinheit werden abhängig von den von der Durchflussmesseinheit 9 ermittelten Durchflussmengen die erste und zweite Füllventileinheit 8, 11 zur Einstellung eines vorgegebenen Mischungsverhältnis M1/M2 entsprechend geöffnet bzw. geschlossen.

In einer alternativen Vorrichtung gemäß Figur 2 umfasst die erste Füllgutleitung 7 einen Mischraum 12, welcher zwischen der Durchflussmesseinheit 9 und der ersten Füllventileinheit 8 angeordnet ist. Vorzugsweise ist die zweite Füllventileinheit 11 mit dem Mischraum 12 verbunden, so dass nach Öffnen der zweiten Füllventileinheit 11 die zweite flüssige Komponente 4 in den mit der ersten flüssigen Komponente 3 gefüllten Mischraum 12 eingeleitet wird. Vorteilhaft kann hierdurch das Aufnahmevolumen der ersten Füllgutleitung 7 vergrößert werden.

Gemäß der in Figur 3 dargestellten Ausführungsvariante ist zwischen der Durchflussmesseinheit 9 und dem ersten Kessel 5 ein Zwischenspeicher 14 vorgesehen, die mit der ersten Füllgutleitung 7 in Fluidverbindung steht. Zur Verhinderung eines Rückflusses in den ersten Kessel 5 ist bevorzugt zwischen der Anschlussstelle des Zwischenspeichers 14 und dem ersten Kessel 5 ein Rückschlagventil 13 vorgesehen, welches insbesondere eine Rückführung der verdrängten ersten flüssigen Komponente 3 in den ersten Kessel 5 verhindert. Stattdessen wird die verdrängte erste flüssige Komponente 3 in den Zwischenspeicher 14 geführt, welcher entsprechend dimensioniert ist. Über die Durchflussmesseinheit 9 wird jeweils die Durchflussmenge M1, M3 in erster und zweiter Flussrichtung FR1, FR2 gemessen.

Gemäß den in Figur 4 und 5 dargestellten Ausführungsvarianten ist eine Durchflussmesseinheit 9 vorgesehen, welche lediglich zur Erfassung der Durchflussmenge in erster Flussrichtung FR1 ausgebildet ist. Dem ersten Kessel 5 ist hierbei wiederum ein Rückschlagventil 13 nachgeschaltet, welches insbesondere eine Rückführung der verdrängten ersten flüssigen Komponente 3 über die erste Füllgutleitung 7 in zweiter Flussrichtung FR2 in den ersten Kessel 5 verhindert. Um jedoch einen Rückfluss der verdrängten ersten flüssigen Komponente 4 in den ersten Kessel 5 zu ermöglichen, ist zusätzlich eine separate Rückführungsleitung 15 vorgesehen, welche sich vom der ersten Füllventileinheit 8 zugewandeten freien Ende der ersten Füllgutleitung 7 in den ersten Kessel 5 erstreckt. In einer bevorzugten Ausführungsform kann die Rückführungsleitung 15 eine dritte Füllventileinheit 16 umfassen. Bei Zuführung der zweiten flüssigen Komponente 4, d.h. bei geschlossenem erster Füllventileinheit 8 und offener zweiter Füllventileinheit 11, wird die erste flüssige Komponente 3 aus der ersten Füllgutleitung 7 in die separate Rückführungsleitung 15 und ggf. in den ersten Kessel 5 verdrängt. Bei Zuführung der zweiten flüssigen Komponente 4 wird die dritte Füllventileinheit 16 - sofern vorgesehen - annähernd gleichzeitig mit der zweiten Füllventileinheit 11 geöffnet und somit eine Rückführung über die Rückführungsleitung 15 der verdrängten Menge M3 der ersten flüssigen Komponente 3 in dem ersten Kessel 5 oder ggf. einen vorgesehenen Zwischenspeicher 14 (nicht in Figur 4 dargestellt) ermöglicht. Figur 5 zeigt beispielsweise eine Ausführungsvariante, bei der das Rückschlagventil 13 in Figur 4 durch eine dritte Füllventileinheit 16 ersetzt ist.

Bei den in den Figuren 4 und 5 dargestellten Ausführungsvarianten ist eine zweite Durchflussmesseinheit vorgesehen, welche ebenfalls lediglich zur Erfassung der Durchflussmenge in eine Flussrichtung, nämlich Flussrichtung FR2 vorgesehen ist. Durch diese zweite Durchflussmesseinheit wird die, durch die Verdrängung der ersten flüssigen Komponente erzeugte Bewegung zumindest einer Teilmenge der ersten flüssigen Komponente erfasst.

Besonders vorteilhaft wird durch die getrennte Zuführung der ersten und zweiten flüssigen Komponente 3, 4 zum einen die Möglichkeit der Einstellung beliebiger Mischungsverhältnisse ermöglicht und zum anderen sicher gestellt, dass immer das gleiche Mischungsverhältnis in dem jeweiligen Behälter 2 vorliegt. Bei Bereitstellung des bereits gemischten Füllgutes in Tanks, Füllerkessel, etc. kann nachteilig ein Aufschwimmen oder Absetzen von festen Bestandteilen der mit der ersten flüssigen Komponente 3 vermischten zweiten flüssigen Komponente 4 erfolgen. Dies ist beim erfindungsgemäßen Verfahren bzw. Vorrichtung nicht der Fall, und zwar kann somit besonders vorteilhaft der Einsatz von aufwendigen Rührwerken vermieden werden.

Die Erfindung wurde voranstehend an einem Ausführungsbeispiel beschrieben. Es versteht sich, dass zahlreiche Änderungen sowie Abwandlungen möglich sind.

In den vorhergehenden Ausführungsbeispielen wurde jeweils nur eine Durchflussmesseinheit 9 beschrieben. Es versteht sich, dass zur Ermittlung der Durchflussmengen M1 bis M3 auch mehrere, getrennt voneinander angeordnete Durchflussmesseinheit 9 vorgesehen sein können, und zwar beispielsweise auch in der Rückflussleitung 15 und/oder in der Zuführung zum Zwischenspeicher 14. Diese können sowohl zur Erfassung einer ersten und/oder zweiten Flussrichtung FR1, FR2 ausgebildet sein.

### Bezugszeichenliste

- 1: Vorrichtung bzw. Füllvorrichtung
- 2: Behälter
- 3: erste flüssige Komponente
- 4: zweite flüssige Komponente
- 5: erster Kessel
- 6: zweiter Kessel
- 7: erste Füllgutleitung
- 8: erste Füllventileinheit
- 9: Durchflussmesseinheit
- 10: zweite Füllgutleitung
- 11: zweite Füllventileinheit
- 12: Mischraum
- 13: Rückschlagventil
- 14: Zwischenspeicher
- 15: Rückführungsleitung
- 16: dritte Füllventileinheit

- FR1: erste Flussrichtung
- FR2: zweite Flussrichtung
- M1: ersten Menge
- M2: zweite Menge
- M3: verdrängte Menge

## Patentansprüche

1. Verfahren zum Befüllen von Behältern (2) mit einem Füllgut bestehend aus wenigstens einer ersten und zwelten flüssigen Komponente (3, 4) in einem vorgegebenen Mengenverhältnis unter Verwendung einer Vorrichtung gemäß einem der Ansprüche 9-12, bei dem zum Befüllen des Behälters (2) die erste flüssige Komponente (3) aus dem ersten Kessel (5) über die zumindest eine Füllgutleitung (7) dem Behälter (2) zugeführt wird, die über die erste Füllventileinheit (8) verschließbar ist, wobei zur Ermittlung der durch die Füllgutleitung (7) geführten Menge (M1) der ersten flüssigen Komponente (3) die zumindest eine Durchflussmesseinheit (9) verwendet wird, wobei die zweite flüssige Komponente (4) der zumindest teilweise mit der ersten flüssigen Komponente (3) gefüllten Füllgutleitung (7) zugeführt wird und dass zur Bestimmung der zugeführten Menge (M2) der zweiten flüssigen Komponente (4) die von der zugeführten zweiten flüssigen Komponente (4) in der Füllgutleitung (7) erzeugte Bewegung der ersten flüssigen Komponente (3) über die zumindest eine Durchflussmesseinheit (9) erfasst wird, wobei die erste flüssige Komponente (3) aus der Füllgutleltung (7) in einer ersten oder zweiten Flussrichtung (FR1, FR2) verdrängt wird, wobei die erste Flussrichtung (FR1) entgegengesetzt zur zweiten Flussrichtung (FR2) verläuft.

2. Verfahren nach Anspruch 1, **dadurch gekennzeichnet, dass** zumindest vor der Zuführung der zweiten flüssigen Komponente (4) in die zumindest eine Follgutleitung (7) die erste Füllventileinheit (8) verschlossen wird.

3. Verfahren nach Anspruch 1 oder 2, **dadurch gekennzeichnet, dass** die zweite flüssige Komponente (4) aus einem zweiten Kessel (6) über eine weitere Füllgutleitung (10) und eine mit dieser verbundenen zweiten Füllventileinheit (11) der Füllgutleitung (7) zugeführt wird, und zwar vorzugsweise unter Druck, wobei die zweite flüssige Komponente (4) feste Bestandteile umfasst oder pastös oder viskos ausgebildet ist

4. Verfahren nach einem der Ansprüche 1 bis 3, **dadurch gekennzeichnet, dass** durch die Zuführung der zweiten flüssigen Komponente (4) die in der Füllgutleitung (7) befindliche erste flüssige Komponente (3) zumindest teilweise aus dieser verdrängt wird und die verdrängte Menge (M3) der ersten flüssigen Komponente (3) über die zumindest eine Durchflussmesseinheit (9) erfasst wird.

5. Verfahren nach Anspruch 4, **dadurch gekennzeichnet, dass** die verdrängte Menge (M3) der ersten flüssigen Komponente (3) zumindest teilweise in den ersten Kessel (6) zurückgeführt wird.

6. Verfahren nach Anspruch 4 oder 5, **dadurch gekennzeichnet, dass** die verdrängte Menge (M3) der ersten flüssigen Komponente (3) zumindest teilweise in einen Zwischenspelcher (14) und/oder in eine Rückführungsleitung (16) geführtwird.

7. Verfahren nach einem der Ansprüche 1 bis 6, **dadurch gekennzeichnet, dass** die zweite flüssige Komponente (4) zwischen der zumindest einen Durchflussmesseinheit (9) und der Füllventileinheit (8) der Füllgutleitung (7) zugeführt wird.

8. Verfahren nach einem der Ansprüche 1 bis 7, **dadurch gekennzeichnet, dass** die zweite flüssige Komponente (4) einem mit der Füllgutleitung (7) in Fluidverbindung stehendem Mischraum (12) zugeführt wird, der zwischen der Durchflussmesseinheit (9) und der ersten Füllventileinheit (8) vorgesehen ist.

9. Vorrichtung zum Befüllen von Behältern (2) mit einem Füllgut bestehend aus wenigstens einer ersten und zweiten flüssigen Komponente (3, 4) in einem vorgegebenen Mengenverhältnis, bestehend aus zumindest einem ersten, die erste flüssige Komponente (3) aufnehmenden Kessel (5) und zumindest einem zweiten, die zweite flüssige Komponente (4) aufnehmenden Kessel (6), wobei der erste Kessel (5) über zumindest eine Füllgutleitung (7) mit einer ersten Füllventileinheit (8) verbunden ist und bei der zur Ermittlung der durch die zumindest eine Füllgutleitung (7) geführten Menge (M1) der ersten flüssigen Komponente (3) zumindest eine Durchflussmesseinhelt (9) mit der Füllgutleitung (7) in Wirkverbindung steht, wobei zur Zuführung der zweiten flüssigen Komponente (4) die Füllgutleitung (7) über eine zweite Füllventileinheit (11) und eine weitere Füllgutleitung (11) mit dem zweiten Kessel (6) verbunden ist, wobei die zumindest eine Durchflussmesseinheit (9) zur Erfassung der von der zugeführten zweiten flüssigen Komponente (4) in der Füllgutleitung (7) erzeugten Bewegung der ersten flüssigen Komponente (3) ausgebildet ist,
**dadurch gekennzeichnet, dass** zwischen der Durchflussmesseinheit (9) und dem ersten Kessel (5) ein mit der Füllgutleitung (7) in Fluidverbindung stehender Zwischenspeicher (14) vorgesehen ist oder dass zusätzlich eine separate Rückführungsleitung (15) vorgesehen ist, durch die zwischen dem der ersten Füllventileinheit (8) zugewandten freien Ende der Füllgutleitung (7) und dem ersten Kessel (5) eine Fluidverbindung hergestellt wird.

10. Vorrichtung nach Anspruch 9, **dadurch gekennzeichnet, dass** zwischen der Durchflussmesseinheit (9) und der ersten Füllventileinheit (8) ein mit der Füllgutleitung (7) in Fluidverbindung stehender Mischraum (12) vorgesehen ist.

11. Vorrichtung nach einem der Ansprüche 9 bis 10. **dadurch gekennzeichnet, dass** dem ersten Kessel (5) eine dritte Füllventileinheit (8) oder ein Rückschlagventil (13) nachgeschaltet ist.

12. Vorrichtung nach einem der Ansprüche 9 bis 11, **dadurch gekennzeichnet, dass** die Durchflussmesseinheit (9) zur Erfassung der Durchflussmenge In einer ersten und zweiten Flussrichtung (FR1, Fr2) ausgebildet ist, und zwar vorzugsweise als magnetisch induktiver Durchflussmesser.

## Claims

1. Method for filling containers (2) with a filling material composed of at least one first and one second liquid component (3, 4) at a predetermined quantity ratio, using a device according to any of claims 9 to 12, wherein to fill the container (2), the first liquid component (3) is fed from the first tank (5) to the container (2) via the at least one filling material line (7) which can be closed via the first filling valve unit (8), wherein the at least one flow rate measuring unit (9) is used in order to determine the quantity (M1) of the first liquid component (3) conducted through the filling material line (7), wherein the second liquid component (4) is fed to the filling material line (7) filled at least partially with the first liquid component (3), and in order to determine the supplied quantity (M2) of the second liquid component (4), the motion of the first liquid component (3) generated in the filling material line (7) by the supplied second liquid component (4) is detected by means of the at least one flow rate measuring unit (9), wherein the first liquid component (3) is expelled from the filling material line (7) in a first or second flow direction (FR1, FR2), wherein the first flow direction (FR1) runs opposite to the second flow direction (FR2).

2. Method according to claim 1, **characterized in that** the first filling valve unit (8) is closed at least upstream of the supply of the second liquid component (4) into the at least one filling line (7).

3. Method according to claim 1 or 2, **characterized in that** the second liquid component (4) is supplied, preferably under pressure, to the filling material line (7) from a second tank (6) via a further filling material line (10) and a second filling valve unit (11) connected therewith, wherein the second liquid component (4) comprises solid constituents or is formed paste-like or viscous.

4. Method according to any one of claims 1 to 3, **characterized in that** due to the supply of the second liquid component (4), the first liquid component (3) in the filling material line (7) is at least partially expelled therefrom and the expelled quantity (M3) of the first liquid component (3) is detected via the at least one flow rate measuring unit (9).

5. Method according to claim 4, **characterized in that** the expelled quantity (M3) of the first liquid component (3) is returned at least partially to the first tank (6).

6. Method according to claim 4 or 5, **characterized in that** the expelled quantity (M3) of the first liquid component (3) is conducted at least partially to an intermediate storage unit (14) and/or to a return line (16).

7. Method according to any one of claims 1 to 6, **characterized in that** the second liquid component (4) is supplied to the filling material line (7) between the at least one flow rate measuring unit (9) and the filling valve unit (8).

8. Method according to any one of claims 1 to 7, **characterized in that** the second liquid component (4) is supplied to a mixing chamber (12) which is in fluidic connection with the filling material line (7) and is provided between the flow rate measuring unit (8) and the first filling valve unit (8).

9. Device for filling containers (2) with a filling material composed of at least one first and one second liquid component (3, 4) at a predetermined quantity ratio, comprising at least one first tank (5) containing the first liquid component (3) and at least one second tank (6) containing the second liquid component (4), wherein the first tank (5) is connected to a first filling valve unit (8) via at least one filling material line (7), and wherein to determine the quantity (M1) of the first liquid component (3) conducted through the at least one filling material line (7), at least one flow rate measuring unit (9) is actively connected with the filling material line (7), wherein to supply the second liquid component (4), the filling material line (7) is connected to the second tank (6) via a second filling valve unit (11) and a further filling material line (11), wherein the at least one flow rate measuring unit (9) is adapted to detect the motion of the first liquid component (3) generated in the filling material line (7) by the supplied second liquid component (4), **characterized in that** an intermediate storage unit (14) which is in fluidic connection with the filling material line (7) is provided between the flow rate measuring unit (9) and the first tank (5) or in addition a separate return line (15) is provided which creates the fluidic connection between the free end of the filling material line (7) facing the first filling valve unit (8) and the first tank (5).

10. Device according to claim 9, **characterised in that** a mixing chamber (12) which is in fluidic connection with the filling material line (7) is provided between the flow rate measuring unit (9) and the first filling valve unit (8).

11. Device according to any one of claims 9 to 10, **characterised in that** a third filling valve unit (8) or a non-return valve (13) is connected downstream of the first tank (5).

12. Device according to any one of claims 9 to 11, **characterised in that** the flow rate measuring unit (9) is adapted to detect the throughflow quantity in a first and second flow direction (FR1, FR21) and is preferably a magnetic inductive flow rate meter.

## Revendications

1. Procédé pour remplir des récipients (2) avec un produit constitué d'au moins un premier et un deuxième composant liquide (3, 4) dans un rapport de mélange prédéfini, moyennant l'utilisation d'un dispositif selon l'une des revendications 9 à 12, selon lequel, pour remplir le récipient (2), le premier composant liquide (3) est acheminé à partir d'une première cuve (5) vers le récipient (2) via ladite au moins une conduite de produit de remplissage (7) qui est apte à être fermée par l'intermédiaire de la première unité de vannes de remplissage (8), ladite au moins une unité de mesure du débit (9) étant utilisée pour déterminer la quantité (M1) du premier composant liquide (3) guidée à travers la conduite de produit de remplissage (7), le deuxième composant liquide (4) étant acheminé vers la conduite de produit de remplissage (7) remplie au moins partiellement avec le premier composant liquide (3), et le mouvement du premier composant liquide (3), généré dans la conduite de produit de remplissage (7) par le deuxième composant liquide (4) acheminé, étant enregistré par ladite au moins une unité de mesure du débit (9) pour déterminer la quantité (M2) acheminée du deuxième composant liquide (4), le premier composant liquide (3) étant déplacé hors de la conduite de produit de remplissage (7) dans une première ou une deuxième direction d'écoulement (FR1, FR2), la première direction d'écoulement (FR1) étant orientée dans le sens opposé à la deuxième direction d'écoulement (FR2).

2. Procédé selon la revendication 1, **caractérisé en ce que** la première unité de vannes de remplissage (8) est amenée en position fermée avant l'acheminement du deuxième composant liquide (4) vers ladite au moins une conduite de produit de remplissage (7).

3. Procédé selon la revendication 1 ou 2, **caractérisé en ce que** le deuxième composant liquide (4) est acheminé à partir d'une deuxième cuve (6) vers la conduite de produit de remplissage (7), à savoir de préférence sous pression, via une autre conduite de produit de remplissage (10) et une deuxième unité de vannes de remplissage (11) reliée à cette dernière, le deuxième composant liquide (4) contenant des éléments solides ou étant conçu sous forme pâteuse ou visqueuse.

4. Procédé selon l'une quelconque des revendications 1 à 3, **caractérisé en ce que** sous l'effet de l'acheminement du deuxième composant liquide (4), le premier composant liquide (3) contenu dans la conduite de produit de remplissage (7) est déplacé au moins en partie hors de celle-ci et la quantité (M3) déplacée du premier composant liquide (3) est enregistrée par l'intermédiaire de ladite au moins une unité de mesure du débit (9).

5. Procédé selon la revendication 4, **caractérisé en ce que** la quantité (M3) déplacée du premier composant liquide (3) est renvoyée au moins en partie dans la première cuve (6).

6. Procédé selon la revendication 4 ou 5, **caractérisé en ce que** la quantité (M3) déplacée du premier composant liquide (3) est guidée au moins en partie vers un réservoir intermédiaire (14) et/ou vers une conduite de retour (16).

7. Procédé selon l'une quelconque des revendications 1 à 6, **caractérisé en ce que** le deuxième composant liquide (4) entre ladite au moins une unité de mesure du débit (9) et l'unité de vannes de remplissage (8) est acheminé vers la conduite de produit de remplissage (7).

8. Procédé selon l'une quelconque des revendications 1 à 7, **caractérisé en ce que** le deuxième composant liquide (4) est acheminé vers une chambre de mélange (12), qui est en liaison fluidique avec la conduite de produit de remplissage (7) et est prévue entre l'unité de mesure du débit (9) et la première unité de vannes de remplissage (8).

9. Dispositif pour remplir des récipients (2) avec un produit constitué d'au moins un premier et un deuxième composant liquide (3, 4) dans un rapport de mélange prédéfini, formé par au moins une première cuve (5) recevant le premier composant liquide (3) et par au moins une deuxième cuve (6) recevant le deuxième composant liquide (4), la première cuve (5) étant reliée à une première unité de vannes de remplissage (8) via au moins une conduite de produit de remplissage (7), et dans lequel au moins une unité de mesure du débit (9) est en liaison fonctionnelle avec la conduite de produit de remplissage (7) pour déterminer la quantité (M1) du premier composant liquide (3) guidée à travers ladite au moins une conduite de produit de remplissage (7), ladite conduite de produit de remplissage (7) étant reliée, via une deuxième unité de vannes de remplissage (11) et une autre conduite de produit de remplissage (11), à la deuxième cuve (6) en vue de l'acheminement du deuxième composant liquide (4), au moins une unité de mesure du débit (9) étant configurée pour détecter le déplacement du premier composant liquide (3), généré dans la conduite de produit de remplissage (7) par le deuxième composant liquide (4) acheminé,
**caractérisé en ce qu'**entre l'unité de mesure du débit (9) et la première cuve (5) est prévu un réservoir intermédiaire (14) en liaison fluidique avec la conduite de produit de remplissage (7), ou **en ce qu'**il est prévu, en plus, une conduite de retour (15) séparée, par laquelle est établie une liaison fluidique entre l'extrémité libre, orientée vers la première unité de vannes de remplissage (8), de la conduite de produit de remplissage (7) et la première cuve (5).

10. Dispositif selon la revendication 9, **caractérisé en ce qu'**une chambre de mélange (12), en liaison fluidique avec la conduite de produit de remplissage (7), est prévue entre l'unité de mesure du débit (9) et la première unité de vannes de remplissage (8).

11. Dispositif selon l'une quelconque des revendications 9 à 10, **caractérisé en ce qu'**une troisième unité de vannes de remplissage (8) ou un clapet anti-retour (13) est monté en aval de la première cuve (5).

12. Dispositif selon l'une quelconque des revendications 9 à 11, **caractérisé en ce que** l'unité de mesure du débit (9) est configurée, à savoir de préférence sous la forme d'un débitmètre magnéto-inductif, pour enregistrer le débit dans une première et une deuxième direction d'écoulement (FR1, FR2).
